# EUROPÄISCHE PATENTANMELDUNG

(11) **EP 1 507 048 A1**
(43) Veröffentlichungstag der Anmeldung: **16.02.2005**
(21) Anmeldenummer: 03018427.9
(22) Anmeldetag: 14.08.2003
(51) Int. Cl.: E04C 5/07, E04C 5/08, E04C 5/12, E04G 21/12, E04G 23/02

(54) **Verfahren zum Spannen eines Verbundwerkstoffes**

(71) Anmelder: Sika Technology AG, 6340 Baar (CH)
(72) Erfinder: Schwegler, Gregor, Luzern 6006 (CH); Clénin, Reto, Hagenbuch 8523 (CH)
(74) Vertreter: Isler, Jörg

(57) **Zusammenfassung**

Ein Verfahren zum Spannen eines Verbundwerkstoffes (5), welcher mittels eines Krafteinleitungselementes (1) an einer Tragstruktur (3) verankert wird, umfasst die folgenden Schritte:
- Befestigung einer permanenten Verankerung (4) an der Tragstruktur (3),
- Anbringen einer Spannvorrichtung (6) an die permanente Verankerung (4),
- Spannen des Verbundwerkstoffes (5) mittels der Spannvorrichtung (6), welche über das Krafteinleitungselement (1) mit dem Verbundwerkstoffes (5) zusammenwirkt,
- Absenken und Einhängen des Krafteinleitungselementes (1) in die permanente Verankerung (4) und
- Entfernen der Spannvorrichtung (6) von der permanenten Verankerung (4).

## Beschreibung

### Technisches Gebiet

Die Erfindung geht aus von einem Verfahren zum Spannen eines Verbundwerkstoffes, welcher an einer Tragstruktur verankert wird.

### Stand der Technik

Zum nachträglichen Verstärken von Tragstrukturen werden seit einigen Jahren nebst Stahllamellen auch Lamellen aus Verbundwerkstoffen eingesetzt. Diese Verbundwerkstoffe werden entweder schlaff ohne Längsspannung oder über Endverankerungen vorgespannt mit der Tragstruktur verklebt. Derartige Endverankerungen sind bekannt und verschiedene Befestigungsmethoden zur Kraftübertragung von einem Krafteinleitungselement zum Verbundwerkstoff sind bereits im Markt eingeführt. Die heutigen Spannverfahren erfolgen dadurch, dass bei der permanenten Verankerung die Krafteinleitung über Zugelemente, insbesondere Gewindestangen, aufgenommen wird. Es hat sich gezeigt, dass die Zugelemente bezüglich Korrosions-, insbesondere Spannungsrisskorrosion unter Tausalzeinwirkung problematisch sein können.

### Darstellung der Erfindung

Es ist daher Aufgabe der vorliegenden Erfindung, die Nachteile des bestehenden Standes der Technik zu überwinden und ein Spannverfahren ohne eine temporäre Verankerung und ohne Zugelemente zu realisieren.

Diese Aufgabe wird mit Hilfe eines erfindungsgemässen Spannverfahrens gemäss Anspruch 1 gelöst.

Dabei wird mit einer Spannvorrichtung, die an einer permanenten Verankerung temporär fixiert ist, ein bandförmiger Verbundwerkstoff gespannt, und in einem zweiten Schritt nach dem Spannvorgang wird der Verbundwerkstoff mittels eines Krafteinleitungselementes an der permanenten Verankerung befestigt und die Spannvorrichtung danach entfernt.

Die Vorteile der Erfindung sind unter anderem, dass keine zusätzliche temporäre Verankerung benötigt wird, da die Kräfte bereits während dem Spannprozess in die permanente Verankerung, d.h. einen Schubdorn eingeleitet werden. Weiter findet keine Kraftumlagerung von einer temporären auf eine permanente Verankerung statt wie beim Stand der Technik. Ebenfalls werden keine Zugelemente, insbesondere Gewindestangen, verwendet und somit kann die Gefahr von Korrosion, insbesondere von Spannungsrisskorrosion, unter Tausalzwirkung ausgeschlossen werden. Der Spannvorgang ist vereinfacht, und so wird ein viel wirtschaftlicheres Verfahren bereitgestellt.

Ein weiterer Vorteil ist, dass der Verbundwerkstoff im Bereich der Spannverankerung nicht mehr umgelenkt wird, sondern nach dem Spannen des Verbundwerkstoffs das Krafteinleitungselement in die Endlage hinter dem Schubdorn abgesenkt und im Schubdorn eingehängt wird.

Weitere vorteilhafte Ausgestaltungen der Erfindung ergeben sich aus den Unteransprüchen.

### Kurze Beschreibung der Zeichnungen

Im folgenden werden anhand der Zeichnungen Ausführungsbeispiele der Erfindung näher erläutert. Gleiche Elemente sind in den verschiedenen Figuren mit den gleichen Bezugszeichen versehen.

Es zeigen:
- Fig. 1: Schematische Seitenansicht während des Spannvorgangs eines Verbundwerkstoffs mit einer Spannvorrichtung an einem Schubdorn;
- Fig. 1a: Schematische Draufsicht des Spannvorgangs mit der Spannvorrichtung nach Fig. 1;
- Fig. 1b: Schematische Draufsicht des Spannvorgangs mit der Spannvorrichtung nach Fig. 1, dargestellt ohne Platte 10 zu besseren Sichtbarkeit der Quer-Traverse;
- Fig. 2: Schematische Seitenansicht nach dem Spannvorgang des Verbundwerkstoffs mit Spannvorrichtung;
- Fig. 2a: Schematische Seitenansicht nach dem Spannvorgang, dem Absenken und Einhängen des Verbundwerkstoffs in den Schubdorn;
- Fig. 2b: Schematische Draufsicht nach dem Spannvorgang, dem Absenken und Einhängen des Verbundwerkstoffs in den Schubdorn entsprechend Fig. 2a.

### Weg zur Ausführung der Erfindung

In den Figuren 1, 1a und 1b wird ein erfindungsgemässes Spannverfahren während des Spannvorgangs dargestellt. In einer Tragstruktur 3 ist eine permanente Verankerung, hier ein Schubdorn 4, angeordnet. Am Kopf des Schubdorns 4 ist für den Spannprozess eine temporär eingesetzte Spannvorrichtung 6 angeordnet. Der Schubdorn 4, der in einem Bohrloch in der Tragstruktur 3 befestigt ist, ist vorzugsweise aus Metall oder Kunststoff und ist z.B. als ein Bolzen oder ein dickwandiges Rohr ausgestaltet und wird in die Tragstruktur 3 z.B. dickwandiges Rohr ausgestaltet und wird in die Tragstruktur 3 z.B. eingeschraubt, einbetoniert oder verklebt. Die Spannvorrichtung 6 umfasst eine als Klammer 11 ausgeformte Haltevorrichtung, eine Spannpresse 9 und eine als Platte 10 ausgeformte Befestigungsvorrichtung. Die Spannvorrichtung 6 ist mittels der Klammer 11 am Schubdorn 4 gehalten. Das Krafteinleitungselement 1 umfasst eine Quer-Traverse 2 und eine Halterung 13 umfassend entweder mindestens eine Anpressplatte, vorzugsweise zwei Anpressplatten oder ein Klemmkeil oder ein anderes Verfahren zur Halterung eines Verbundwerkstoffs 5. Die Quer-Traverse 2 ist an einer beliebigen Stelle des Krafteinleitungselements 1 angeordnet, welches über die Halterung 13 mit dem bandförmigen Verbundwerkstoff 5 zusammenwirkt. Die Quer-Traverse 2 und die Platte 10 sowie die Klammer 11 der Spannvorrichtung 6 sind vorzugsweise aus Metall mit der für den Spannvorgang geforderten Festigkeit und Dimension.

Die Spannpresse 9 der Spannvorrichtung 6 drückt zum Spannen des Verbundwerkstoffes 5 in Zugrichtung 8 auf die Platte 10, die temporär für den Spannvorgang mit dem Krafteinleitungselement 1, vorzugsweise mit der Quer-Traverse 2, verbunden ist. Durch den Spannvorgang mittels der hydraulischen Spannpresse 9 wird der Verbundwerkstoff 5 gespannt, wobei das andere Ende des Verbundwerkstoffes ebenfalls an der Tragstruktur befestigt oder sonst wie gehalten ist.

Der Verbundwerkstoff 5 kann in Form einer Lamelle ausgestaltet sein, die aus Fasern und einem Kunstharz besteht. Die Fasern können in einer Richtung d.h. unidirektional ausgebildet sein oder zusätzlich Fasern in anderen Richtung, insbesondere eines Winkels plus 45° und minus 45° zur unidirektionalen Hauptfaserichtung aufgebaut sein. Die Fasern können vorzugsweise Aramid, Carbon, Glas etc. sein, die in einem Kunstharz eingebettet sind. Das Kunstharz ist entweder ein Duromer, wie z.B. Epoxy, Acrylate oder ein thermoplastisches Material, wie z.B. Polyamid, Epoxy, Acrylate oder Kombinationen davon. Für die Erreichung einer optimalen Haftung zur Anpressplatte des Krafteinleitungselementes 1 kann die Oberfläche des Verbundwerkstoffs 5 speziell geprägt sein, z.B. mittels Schleifen aufgeraut oder mit einem Klebstoff vorbehandelt oder mit einem Vorbehandlungssystem behandelt.

In den Figuren 2, 2a und 2b ist die Vorrichtung nach dem durchgeführten Spannvorgang des Verbundwerkstoffs 5, einem Absenken und Einhängen der Verankerung hinter dem Schubdorn 4 dargestellt. Das Krafteinleitungselement 1, umfassend die Quer-Traverse 2, wird mittels der Presse 12 in Richtung der Tragstruktur 3 hinter den Schubdorn 4 gedrückt, wobei am Kopf des Schubdorns 4 das Absenken des Verbundwerkstoffes 5 durch eine Aussparung in der Tragstruktur 3 möglich ist. Vorzugsweise wird mindestens ein Passteil 7, eine Schiftung, zwischen den Schubdorn 4 und die Quer-Traverse 2 geschoben. Das Passteil 7 kann aus mehreren Stücken bestehen und passt möglichst genau in den Raum zwischen dem Schubdorn 4 und der kreisförmig, kallotenförmig ausgebildeten Quer-Traverse 2. Die kreisförmig ausgebildete Quer-Traverse 2 verhindert ein Verkanten des Verbundwerkstoffs 5. Ein solches Verkanten könnte zu einem Versagen durch Rissbildung des Verbundwerkstoffs 5 führen.

Selbstverständlich ist die Erfindung nicht auf die gezeigte und beschriebene Ausführungsform beschränkt. Insbesondere das Krafteinleitungselement kann beliebig ausgeführt sein.

### Bezugszeichenliste

- 1: Krafteinleitungselement
- 2: Quer-Traverse / Kalotte
- 3: Tragstruktur
- 4: permanente Verankerung
- 5: Verbundwerkstoff
- 6: Spannvorrichtung
- 7: Passteil
- 8: Zugrichtung
- 9: Spannpresse
- 10: Befestigungsvorrichtung
- 11: Haltevorrichtung
- 12: Presse
- 13: Halterung

## Patentansprüche

1. Verfahren zum Spannen eines Verbundwerkstoffes (5), welcher mittels eines Krafteinleitungselementes (1) an einer Tragstruktur (3) verankert wird, umfassend:
- Befestigung einer permanenten Verankerung (4) an der Tragstruktur (3),
- Anbringen einer Spannvorrichtung (6) an die permanente Verankerung (4),
- Spannen des Verbundwerkstoffes (5) mittels der Spannvorrichtung (6), welche über das Krafteinleitungselement (1) mit dem Verbundwerkstoffes (5) zusammenwirkt,
- Absenken und Einhängen des Krafteinleitungselementes (1) in die permanente Verankerung (4) und
- Entfernen der Spannvorrichtung (6) von der permanenten Verankerung (4).

2. Verfahren zum Spannen eines Verbundwerkstoffes (5) nach Anspruch 1, **dadurch gekennzeichnet, dass** vor oder nach dem Anbringen der Spannvorrichtung (6) an die permanente Verankerung (4) das Krafteinleitungselement (1) an den Verbundwerkstoff (5) angebracht wird.

3. Verfahren zum Spannen eines Verbundwerkstoffes (5) nach Anspruch 1 oder 2, **dadurch gekennzeichnet, dass** die Spannvorrichtung (6) eine Haltevorrichtung (11), eine Spannpresse (9) und eine Befestigungsvorrichtung (10) umfasst, wobei mittels der Spannpresse (9) und der mit dem Krafteinleitungselement (1) für den Spannvorgang verbundenen Befestigungsvorrichtung (10) der Verbundwerkstoff (5) gespannt wird.

4. Verfahren zum Spannen eines Verbundwerkstoffes (5) nach Anspruch 1, 2 oder 3, **dadurch gekennzeichnet, dass** das Absetzen und das Einhängen des Krafteinleitungselementes (1) an die permanente Verankerung (4) mittels einer Presse (12) erfolgt.

5. Verfahren zum Spannen eines Verbundwerkstoffes (5) nach einem der vorhergehenden Ansprüche, **dadurch gekennzeichnet, dass** beim Einhängen des Krafteinleitungselementes (1) in die permanente Verankerung (4) der Verbundwerkstoff (5) in eine Ausweitung an der permanenten Verankerung (4) zu liegen kommt.

6. Verfahren zum Spannen eines Verbundwerkstoffes (5) nach einem der vorhergehenden Ansprüche, **dadurch gekennzeichnet, dass** das Krafteinleitungselement (1) eine Quer-Traverse (2) und/oder mindestens eine Anpressplatte (13) umfasst.

7. Verfahren nach Anspruch 6, **dadurch gekennzeichnet, dass** die Befestigungsvorrichtung (10) der Spannvorrichtung (6) mit der Quer-Traverse (2) des Krafteinleitungselements (1) zusammenwirkt.

8. Verfahren zum Spannen eines Verbundwerkstoffes (5) nach einem der vorhergehenden Ansprüche, **dadurch gekennzeichnet, dass** nach dem Spannvorgang, dem Absetzen und dem Einhängen des Krafteinleitungselementes (1) in die permanente Verankerung (4) mindestens ein Passteil (7) zwischen die permanente Verankerung (4) und das Krafteinleitungselement (1) geschoben wird.

9. Verfahren zum Spannen eines Verbundwerkstoffes (5) nach einem der vorhergehenden Ansprüche, **dadurch gekennzeichnet, dass** als permanente Verankerung (4) ein Schubdorn verwendet wird.
